# DEMANDE DE BREVET EUROPEEN

(11) **EP 0 254 617 A1**
(43) Date de publication de la demande: **27.01.1988**
(21) Numéro de dépôt: 87401520.9
(22) Date de dépôt: 01.07.1987
(51) Int. Cl.: B65D 33/16

(54) **Sac ou emballage similaire à fermeture inviolable**

(30) Priorité: 22.07.1986 FR 8610612
(71) Demandeur: DECOMATIC S.A., F-38290 La Verpillière (FR)
(72) Inventeur: Allegre, André, F-69570 Dardilly (FR)
(74) Mandataire: Bernasconi, Jean

(57) **Abrégé**

Le sac est caractérisé en ce qu'il comporte, respectivement fixées par soudage sur les deux bords internes de l'ouverture (3) du sac et sensiblement sur toute la longueur de ladite ouverture, deux barrettes en matière plastique (4, 5) présentant des profils complémentaires (7, 8, 9, 10) susceptibles de s'interpénétrer à force pour un assemblage invoilable par application d'une pression.

## Description

La présente invention a trait à un sac en matière plastique souple ou matière similaire ou emballage de ce type à fermeture inviolable.

Les sacs en matière plastique souple qui sont munis de moyens de fermeture, présentent généralement soit deux poignées constituées chacun d'une anse et d'une barrette munie d'éléments de fermeture à pression, tels que des ergots et des trous, soit une fermeture à glissière en matière plastique avec ou sans curseur, soit un rabat dont une partie a été rendue adhésive. Ces sacs peuvent, bien entendu, être ouverts ou fermés à volonté.

Or, dans les surfaces de vente, l'un des problèmes mal résolus à ce jour est celui de la protection contre le vol, un sac mis en rayon pour un achat pouvant être utilisé pour cacher d'autres objets dérobés à d'autres étalages.

On a déjà prévu plusieurs moyens pour remédier à cet inconvénient, tels que la disposition de bandes adhésives ou la fermeture par agrafage. Ces solutions ne sont cependant pas très satisfaisantes et sont de plus inesthétiques.

Une autre solution pourrait consister à thermosouder l'ouverture du sac, mais ceci nécessite l'usage d'un appareillage délicat qu'il n'est pas facile de mettre en ouvre en tout emplacement d'une grande surface de vent. En outre, le thermosoudage de l'ouverture du sac n'est pratiquement pas réalisable pour des sacs présentant des poignées, et notamment des poignées moulées en matière plastique formées d'une anse et d'une barrette.

La présente invention se propose de remédier à ces inconvénients et de fournir un sac en matière plastique souple à fermeture inviolable qui soit simple, peu coûteux, de présentation impeccable et qui assure une fermeture parfaite tout en autorisant la présence d'une poignée ou même en facilitant la mise en place de celle-ci.

Un autre objectif de l'invention est de fournir des sacs ou emballages similaires pouvant servir à la présentation d'articles sur un rayon de magasin en étant suspendus sur une tringle.

L'invention a pour objet un sac ou emballage similaire en matière souple à fermeture inviolable, caractérisé en ce qu'il comporte, respectivement fixées, notamment par soudage ou collage, sur les deux bords internes de l'ouverture du sac et sensiblement sur toute la longueur de ladite ouverture, deux barrettes en matière plastique présentant des profils complémentaires susceptibles de s'interpénétrer à force pour un assemblage inviolable d'une barrette contre l'autre par application d'une pression.

Par interpénétration à force dans le sens de la présente invention, on entend une interpénétration telle qu'il ne soit pas possible d'obtenir une séparation des deux profils assemblés par simple effort manuel.

De préférence, les profils complémentaires des barrettes sont du type à queue d'aronde.

Les dimensions des parties respectives complémentaires, de même que leurs formes, sont établies de façon qu'après l'assemblage, l'effort de séparation dépasse la force manuelle.

Les profils des barrettes peuvent être identiques, auquel cas chacune des barrettes possède une partie de profil mâle et une partie de profil femelle, une des barrettes étant inversée par rapport à l'autre.

Dans une autre forme de réalisation, les profils des barrettes peuvent être différents, l'un portant par exemple une ou des parties de profil mâles et l'autre une ou des parties de profil femelles correspondantes, de préférence du type à queue d'aronde.

De façon avantageuse, les barrettes peuvent être munies de moyens pour former une poignée. On peut ainsi envisager de faire venir de moulage les barrettes avec des anses de poignées d'un seul tenant.

Il est cependant préférable de réaliser les barrettes sans poignée et d'y prévoir des parties de profil en forme de gorges ou de nervures permettant l'accrochage d'une poignée séparée. De façon particulièrement préférée, chaque barrette peut être munie, à sa partie supérieure, et du côté extérieur, c'est-à-dire éloigné de l'autre barrette, d'une gorge pour recevoir des reliefs correspondants d'accrochage d'une fourche reliée à une poignée.

Les barrettes peuvent ainsi être réalisées par exemple par extrusion au lieu de devoir être injectées.

Le sac portant les barrettes peut être d'un type usuel en matière plastique souple.

Le sac peut également former un emballage destiné à la présentation d'un article et, dans ce cas, il peut être réalisé à partir d'une gaine plastique transparente ou par l'assemblage de deux films, l'un opaque et l'autre transparent. Dans ce cas, les barrettes peuvent avantageusement présenter des trous transversaux permettant l'accrochage du sac présentoir sur une tringle de présentoir.

D'autres avantages et caractéristiques de l'invention apparaîtront à la lecture de la description suivante, faite à titre d'exemple non limitatif et se référant au dessin annexé dans lequel :
la figure 1 représente une vue en perspective d'un sac selon l'invention ;
la figure 2 représente une vue en coupe transversale du sac fermé au niveau des barrettes ;
la figure 3 représente une vue en coupe transversale d'une poignée rapportée ;
la figure 4 représente une vue en perspective de la poignée.

Le sac selon l'invention est réalisé de façon usuelle à partir d'une gaine en matière plastique souple 1, qui est convenablement aplatie et découpée de façon à former le sac 1 proprement dit, le fond 2 étant formé par une ligne de soudure à proximité de la découpe alors que l'ouverture reste libre.

A l'intérieur des deux bords longitudinaux 3 de l'ouverture, on vient souder deux barrettes 4, 5 formées de deux tronçons de profilé extrudé ayant la forme représentée sur la figure 2. A sa partie supérieure, la face extérieure de chaque barrette comporte une gorge 6 située au niveau de la partie supérieure des barrettes qui dépasse hors des bords 3 du sac 1. Ces gorges 6 servent à la fixation d'une poignée.

La gorge 6 peut avoir une forme partiellement ou totalement en queue d'aronde, mais on préfère une forme concave, comme représentée sur le dessin, qui ne permet pas d'accrocher dans la gorge un élément qui pourrait servir à exercer un effort de séparation des barrettes dans une direction perpendiculaire au plan A-A du sac.

Le reste des faces extérieures des barrettes est plan et permet la soudure ou le collage des barrettes respectives contre les faces internes des bords 3 du sac 1.

Les faces intérieures des barrettes 4, 5 présentent des profils complémentaires, à savoir deux gorges en queue d'aronde 7, 8 pour la barrette 4, et deux nervures de formes complémentaires 9, 10 pour la barrette 5.

Les barrettes 4, 5 sont de préférence déformables et non pas rigides afin de faciliter l'introduction d'un article dans le sac.

A l'utilisation, les deux barrettes soudées dans l'ouverture du sac sont éloignées l'une de l'autre ; le sac est donc ouvert, ce qui permet d'y introduire le ou les articles à emballer.

Après cela, on applique les deux barrettes 4, 5 l'une sur l'autre avec une force importante, de préférence au moyen d'une pression mécanique réalisée par exemple par un équipement mécanique constitué de deux molettes pivotant autour de deux axes parallèles au plan de jonction A-A des barrettes de sorte que les nervures 9, 10 pénètrent à force dans leurs gorges respectives 7, 8, ce qui nécessite une déformation assez importante de la matière plastique, l'assemblage étant suffisamment serré pour qu'aucun effort manuel de séparation ne puisse séparer les barrettes 4, 5, la fermeture étant ainsi inviolable.

Bien entendu, les formes complémentaires des profils de fermeture 7, 8, 9, 10 peuvent être différentes, une seule gorge 7 pouvant par exemple être utilisée avec une seule nervure 9 ou bien au contraire plus de deux ensembles de gorges et nervures pourraient être utilisés.

Le sac peut recevoir une poignée moulée injectée 11 présentant une anse de poignée 12 et une fourche transversale dont les branches 13 viennent entourer l'assemblage des barrettes 4, 5 au niveau de leur partie supérieure, les extrémités des branches 13 de la fourche présentant des reliefs intérieurs 14 complémentaires des formes des gorges 6 de sorte qu'il suffit de faire pénétrer les extrémités 14 dans les gorges 6 pour assurer l'accrochage de la poignée sur l'ensemble formé par les deux barrettes 4, 5.

Bien que l'invention ait été décrite à propos d'une forme de réalisation particulière, il est bien entendu qu'elle n'y est nullement limitée et qu'on peut lui apporter diverses modifications de formes ou de matériaux sans pour cela s'éloigner ni de son cadre ni de son esprit.

## Revendications

1 - Sac ou emballage similaire en matière souple, notamment en matière plastique, à fermeture inviolable, caractérisé en qu'il comporte, respectivement fixées sur les deux bords internes de l'ouverture du sac et sensiblement sur toute la longueur de ladite ouverture, deux barrettes (4, 5) en matière plastique présentant des profils complémentaires (7, 8, 9, 10) susceptibles de s'interpénétrer à force pour un asemblage inviolable d'une barrette (4) contre l'autre (5) par application d'une pression.

2 - Sac ou emballage similaire selon la revendication 1, caractérisé en ce que les barrettes sont soudées dans l'ouverture (3) du sac.

3 - Sac ou emballage similaire selon l'une des revendications 1 et 2, caractérisé en ce que les profils complémentaires des barrettes (4, 5) sont du type à queue d'aronde.

4 - Sac ou emballage similaire selon l'une quelconque des revendications 1 à 3, caractérisé en ce que les profils des barrettes sont identiques, l'une des barrettes étant inversée par rapport à l'autre.

5 - Sac ou emballage similaire selon l'une quelconque des revendications 1 à 3, caractérisé en ce que les barrettes sont différentes, l'une des barrettes possédant au moins une partie de profil mâle et l'autre au moins une partie de profil femelle.

6 - Sac ou emballage similaire selon l'une quelconque des revendications 1 à 5, caractérisé en ce que les barrettes sont munies de moyens pour former une poignée.

7 - Sac ou emballage similaire selon la revendication 6, caractérisé en ce qu'il comporte une poignée rapportée sur les barrettes (4, 5).

8 - Sac ou emballage selon la revendication 7, caractérisé en ce que la poignée présente une partie en forme de fourche (13) dont les branches se terminent par des reliefs d'accrochage (14) coopérant avec des gorges (6) d'accrochage des barrettes.
